# EUROPÄISCHE PATENTSCHRIFT

(11) **EP 4 215 812 B1**
(45) Veröffentlichungstag und Bekanntmachung des Hinweises auf die Patenterteilung: **31.07.2024**
(21) Anmeldenummer: 23150998.5
(22) Anmeldetag: 10.01.2023
(51) Int. Cl.: F23D 14/02, F23D 14/60, F23N 1/02

(54) **VERFAHREN ZUR FEHLERSICHEREN UND MAGEREN ZÜNDUNG EINES BRENNGAS-LUFT-GEMISCHES AN EINEM GASBRENNER**
METHOD FOR THE FAILSAFE AND LEAN IGNITION OF A FUEL-AIR MIXTURE AT A GAS BURNER
PROCÉDÉ D'ALLUMAGE À SÉCURITÉ INTRINSÈQUE ET À MÉLANGE PAUVRE D'AIR ET DE GAZ COMBUSTIBLE DANS UN BRÛLEUR À GAZ

(30) Priorität: 20.01.2022 DE 102022101305
(43) Veröffentlichungstag der Anmeldung: 26.07.2023
(73) Patentinhaber: ebm-papst Landshut GmbH, 84030 Landshut (DE)
(72) Erfinder: Hermann, Jens, 84034 Landshut (DE); Simon, Bernhard, 80805 München (DE)
(74) Vertreter: Staeger & Sperling Partnerschaftsgesellschaft mbB

(56) Entgegenhaltungen:
- EP-A1- 2 405 198
- DE-A1- 10 113 468
- US-A1- 2012 178 031

## Beschreibung

Die Erfindung betrifft ein Verfahren zur fehlersicheren und mageren Zündung eines Brenngas-Luft-Gemisches an einem Gasbrenner und insbesondere bei einer Heiztherme. Ferner betrifft die Erfindung eine solche Heiztherme, welche ausgebildet ist, das erfindungsgemäße Verfahren durchzuführen.

Aus dem Stand der Technik ist eine Vielzahl von Heiz- bzw. Gasthermen mit entsprechenden Verfahren zur Zündung des Brenngas-Luft-Gemisches im Gasbrenner der Therme bekannt, wobei die Thermen zumeist für die Verbrennung von Erdgasen ausgelegt sind. Aus der EP2405198 A1 ist ein Kalibrierverfahren an einer ähnlichen Vorrichtung bekannt, die DE10113468 A1 und US2012/178031 A1 offenbaren verwandte Zündverfahren.

Solche Heizthermen weisen in der Regel einen Gasbrenner zur Verbrennung des Brenngas-Luft-Gemisches, eine stromauf des Gasbrenners angeordnete Mischvorrichtung zur Mischung eines entlang eines Brenngas-Strömungspfades einströmenden Brenngases und einer entlang eines Luft-Strömungspfades einströmenden Luft zu dem Brenngas-Luft-Gemisch, ein entlang dem Brenngas-Strömungspfad angeordnetes Regelventil zur Regelung einer Durchflussrate des in die Mischvorrichtung einströmenden Brenngases, eine entlang des Brenngas-Strömungspfades zwischen dem Regelventil und der Mischvorrichtung angeordnete Hauptmengendrossel, ein entlang des Brenngas-Strömungspfades stromauf dem Regelventil angeordnetes Sicherheitsventil, ein Gebläse zur Förderung des Brenngas-Luft-Gemisches in den bzw. zu dem Gasbrenner und einen Differenzdrucksensor auf, welcher ausgebildet ist, eine als Offsetdruck bezeichenbare Druckdifferenz zwischen einer Messstelle entlang des Brenngas-Strömungspfades und einer Messstelle entlang des Luft-Strömungspfades zu erfassen.

Dabei kann die Zündung im Gasbrenner nur mit einem zündfähigen Brenngas-Luft-Gemisch erfolgen, in welchem der Anteil an Brenngas also in einem vorbestimmten Bereich liegt d.h. das Brenngas-Luft-Gemisch nicht zu mager und nicht zu fett ist.

Trotz möglicher Sicherheitsvorkehrungen kann es bei der Zündung jedoch zu Fehlzündungen kommen, welche insbesondere bei der Verwendung von Wasserstoff als Brenngas zu Schäden führen können.

Der Erfindung liegt deshalb die Aufgabe zugrunde, die vorgenannten Nachteile zu überwinden und ein Verfahren sowie eine Heiztherme bereitzustellen, durch welche eine fehlersichere und magere Zündung eines Brenngas-Luft-Gemisches ermöglicht wird.

Als sicher wird insbesondere eine Zündung verstanden, welche eine Flammenbildung zur Folge hat und bei welcher die Verbrennung gleichzeitig innerhalb festgelegter Luftzahlgrenzen liegt. Dies ist vor allem für den Betrieb mit 100% Wasserstoff als Brenngas oder allgemein beim Betrieb von Thermen mit Brennstoffen, die hohe Flammengeschwindigkeiten und kurze Zündverzugszeiten aufweisen, wichtig.

Erfindungsgemäß wird daher ein Verfahren zur fehlersicheren und mageren Zündung eines Brenngas-Luft-Gemisches an einem Gasbrenner vorgeschlagen, durch welches also Zündungen bei nicht erwünschten Brenngas-LuftGemischen vermieden werden sollen. Das Brenngas-Luft-Gemisch wird in einer stromauf des Gasbrenners angeordneten Mischvorrichtung aus Brenngas und Luft gemischt. Das Brenngas, bei welchem es sich vorzugsweise zumindest anteilig und weitervorzugsweise vollständig um Wasserstoff handelt, strömt entlang eines Brenngas-Strömungspfades in die Mischvorrichtung ein und die Luft strömt entlang eines Luft-Strömungspfades in die Mischvorrichtung ein. Weiter ist entlang des Brenngas-Strömungspfades ein Regelventil zur Regelung einer Durchflussrate des in die Mischvorrichtung strömenden Brenngases vorgesehen. Das Regelventil weist einen Aktor und ein durch den Aktor bewegbares Drosselelement auf, welches vorzugsweise ausgebildet ist, durch ein Zusammenwirken mit einem zu dem Drosselelement korrespondierenden Gegenelement den Durchfluss des Brenngases durch das Regelventil abhängig von der Stellung des Aktors zu drosseln und mithin den Durchfluss zu regeln. Gemäß dem Verfahren ist vorgesehen, dass der Aktor in eine Aktor-Referenzstellung verfahren wird, um das Drosselelement dadurch in eine Drossel-Referenzstellung zu bringen. Befindet sich der Aktor in der Aktor-Referenzstellung, wird geprüft, ob sich das Drosselelement tatsächlich in der Drossel-Referenzstellung befindet. Diese Prüfung der Drossel-Referenzstellung kann auch als Plausibilisierung der Drossel-Referenzstellung bezeichnet werden. Durch die Plausibilisierung kann sichergestellt werden, dass tatsächlich nur die gewünschte Menge Brenngas bzw. die gewünschte Durchflussrate des Brenngases in die Mischvorrichtung strömt und das resultierende Brenngas-Luft-Gemisch tatsächlich ein gewünschtes Mischungsverhältnis aus Brenngas und Luft aufweist. Anschließend sieht das erfindungsgemäße Verfahren vor, dass das Drosselelement von dem Aktor ab einem Startzeitpunkt ausgehend von der Drossel-Referenzstellung die Durchflussrate erhöhend verfahren wird, wobei eine Zündvorrichtung zur Zündung des Brenngas-Luft-Gemisches am Gasbrenner aktiviert wird. Um Fehlzündungen zu vermeiden, sieht das Verfahren zudem vor, dass das die Durchflussrate erhöhende Verfahren des Drosselelements gestoppt wird, sobald zumindest eine der folgenden Abbruchbedingungen eintritt:
- Der Aktor erreicht eine vorbestimmte Grenzstellung, welche auch als Aktorposition bezeichenbar ist.
- Ein Differenzdrucksensor zur Erfassung einer als Offsetdruck bezeichenbaren Druckdifferenz zwischen einer Messstelle entlang des Brenngas-Strömungspfades und einer Messstelle entlang des Luft-Strömungspfades erfasst einen vorbestimmten Grenzdruck bzw. Schwellwert.
- Ein Zündsensor zur Erkennung einer Zündung des Brenngas-Luft-Gemisches erkennt eine Zündung des Brenngas-Luft-Gemisches.

Sowohl die Grenzstellung des Aktors als auch der Grenzdruck bzw. Schwellwert werden vorzugsweise so gewählt, dass in der Mischvorrichtung ein zündfähiges Brenngas-Luft-Gemisch mit einem vorbestimmten Brenngasanteil gemischt werden kann, welcher einen vorbestimmten und sicheren Wert nicht überschreitet.

Der Grundgedanke des erfindungsgemäßen Verfahrens ist es also, das Regelventil vor einer Zündung in eine Referenzstellung zu Verfahren, in welcher der Durchfluss durch das Regelventil minimiert ist, wobei die Referenzstellung des Regelventils bzw. des Drosselelements des Regelventils plausibilisiert wird. Anschließend wird die Durchflussrate durch das Regelventil erhöht, bis es im Gasbrenner zu einer fehlersicheren und mageren Zündung kommt. Um zu verhindern, dass ein "zu fettes" Gemisch im Gasbrenner zündet ist dabei ferner vorgesehen, dass die Erhöhung der Durchflussrate durch das Regelventil beendet bzw. gestoppt wird, sobald ein Abbruchkriterium von mehreren möglichen Abbruchkriterien erfüllt ist.

Weiter kann auch vorgesehen sein, dass zumindest eine der Abbruchbedingungen innerhalb einer vorbestimmten Sicherheitszeit eintreten muss, und dass das die Durchflussrate erhöhende Verfahren des Drosselelements auch dann gestoppt wird, wenn keine der Abbruchbedingungen innerhalb der Sicherheitszeit eintritt.

Das Brenngas-Luft-Gemisch wird zudem vorzugsweise von einer Fördervorrichtung in den Gasbrenner gefördert, welche ein Gebläse sein kann und insbesondere stromab der Mischvorrichtung (pre-fan-mixing) oder entlang dem Luft-Strömungspfad stromauf der Mischvorrichtung (post-fan-mixing) angeordnet ist.

Gemäß einer vorteilhaften Weiterbildung ist vorgesehen, dass die Durchflussrate des Brenngases durch das Regelventil in der Drossel-Referenzstellung minimiert wird bzw. ist. In der Drossel-Referenzstellung ist die Durchflussrate des Brenngases mittels des Drosselelements also auf ein Minimum reduziert. Darunter wird verstanden, dass die minimierte Durchflussrate bzw. das Minimum vorzugsweise so gewählt wird, dass
a) der Durchfluss des Brenngases durch das Regelventil vollständig gesperrt ist oder
b) ein bei der minimalen Durchflussrate in die Mischvorrichtung strömendes Brenngas in einem sehr mageren aber noch zündfähigen Brenngas-Luft-Gemisch oder einem sehr mager und nicht zündfähigen Brenngas-Luft-Gemisch resultiert.

Die Zündvorrichtung kann vor dem Startzeitpunkt, zum Startzeitpunkt oder nach dem Startzeitpunkt aktiviert werden. Durch die Aktivierung der Zündvorrichtung vor und/oder zu dem Startzeitpunkt kann eventuell vorhandene Feuchtigkeit an der Zündvorrichtung beseitigt werden, sodass mit einem zündfähigen Brenngas-Luft-Gemisch an der Zündvorrichtung zu einer sauberen Zündung kommen kann. Da zum Startzeitpunkt selbst noch kein zündfähiges Brenngas-Luft-Gemisch an der Zündvorrichtung bzw. im Gasbrenner vorhanden ist, kann die Zündvorrichtung auch nach dem Startzeitpunkt aktiviert werden. Vorzugsweise wird die Zündvorrichtung zum Startzeitpunkt aktiviert.

Dabei kann auch vorgesehen sein, dass die Zündvorrichtung nach einer Aktivierung zur Beseitigung der Feuchtigkeit vorübergehend deaktiviert und nach oder zum dem Startzeitpunkt wieder aktiviert wird.

Zur Erfassung der Grenzstellung bzw. Aktorposition des Aktors kann dieser beispielsweise ein dafür ausgebildetes Messsystem aufweisen oder als Schrittmotor ausgebildet sein.

Bei dem Regelventil handelt es sich vorzugsweise um ein elektronisches Regelventil, welches als Drosselelement beispielsweise einen Ventilkegel aufweist, wobei der Ventilkegel zur Drosselung der Durchflussrate mit einem Ventil- oder Kegelsitz als Gegenelement zusammenwirkt. Das Drosselelement ist dabei von einem Aktor, insbesondere einem Schrittmotor, verfahrbar bzw. verstellbar und die Durchflussrate durch das Regelventil dadurch einstellbar.

Vorzugsweise ist entlang des Brenngas-Strömungspfades stromauf des Regelventils ein Sicherheitsventil angeordnet, welches zwischen einer die Brenngasströmung entlang des Brenngas-Strömungspfades blockierenden Sperrstellung und einer die Brenngasströmung entlang des Brenngas-Strömungspfades ermöglichenden Durchlass- bzw. Durchflussstellung schaltbar ist. Ist ein Sicherheitsventil vorgesehen, kann dieses vor dem Aktivieren der Zündvorrichtung in die Sperrstellung gebracht und vor dem Startzeitpunkt oder zum Startzeitpunkt in die Durchflussstellung gebracht werden. Wird im Weiteren auf ein Sicherheitsventil bezuggenommen, handelt es sich vorzugsweise um dieses Sicherheitsventil.

Eine vorteilhafte Weiterbildung sieht hinsichtlich der Plausibilisierung der Drossel-Referenzstellung vor, dass die Prüfung, ob sich das Drosselelement in der Drossel-Referenzstellung befindet, wenn sich der Aktor in der Aktor-Referenzstellung befindet, die folgenden Schritte umfasst:
a) Ein bzw. das Sicherheitsventil, welches entlang des Brenngas-Strömungspfades stromauf des Regelventils angeordnet ist, wird in seine Sperrstellung geschalten.
b) Der Aktor wird in die Aktor-Referenzstellung verfahren, um das Drosselelement in die Drossel-Referenzstellung zu bringen.
c) Das Sicherheitsventil wird in seine Durchflussstellung geschalten.
d) Erhöht sich ein von dem Differenzdrucksensor erfasster Offsetdruck innerhalb einer vorbestimmten Prüfzeit nicht über einen Prüfdruckgrenzwert oder fällt der von dem Differenzdrucksensor erfasste Offsetdruck nach einem Anstieg innerhalb der Prüfzeit wieder ab, befindet sich das Drosselelement in der Drossel-Referenzstellung.

Schritt d) kann also auch dahingehend zusammengefasst werden, dass der von dem Differenzdrucksensor erfasste Offsetdruck nach Schritt c) ausgewertet und mittels der Auswertung bestimmt wird, ob sich das Drosselelement tatsächlich in der Drossel-Referenzstellung befindet.

Weiter kann im Umkehrschluss darauf geschlossen werden, dass sich das Drosselelement nicht in der Drossel-Referenzstellung befindet, wenn der Offsetdruck innerhalb der Prüfzeit über den Prüfdruckgrenzwert steigt ohne wieder unter diesen abzufallen.

Eine solche Plausibilisierung der Drossel-Referenzstellung ist insbesondere dann vorteilhaft, wenn der Aktor nicht "starr", sondern beispielsweise über eine Feder mit dem Drosselelement verbunden ist, was im Stand der Technik weit verbreitet ist. Zusätzlich und auch bei einer starren Verbindung kann durch die Plausibilisierung ein Defekt des Aktors oder dessen Messsystems zur Erfassung der Aktorposition ausgeschlossen werden.

Der Plausibilisierung liegt dabei der Gedanke zu Grunde, dass der Druck bei geöffnetem (sich in Durchlassstellung befindenden) Sicherheitsventil und einem nicht in der Referenzstellung befindenden Regelventil unzulässig schnell ansteigt. Wird also von dem Drucksensor ein Druck erfasst, welcher innerhalb der Prüfzeit unzulässig stark ansteigt, befindet sich das Regelventil nicht in der Referenzstellung.

Dabei ist zu beachten, dass sich das Drosselelement des Regelventils bei dem Öffnen des Sicherheitsventils bzw. einem Umschalten von der Sperrstellung in die Durchlassstellung bewegen und dadurch einen kurzzeitigen Druckstoß erzeugen kann. Wird bauartbedingt ein solcher Druckstoß von dem Regelventil erzeugt, kann das berücksichtigt werden, indem der Prüfdruckgrenzwert größer der Amplitude des Druckstoßes gewählt wird oder geprüft wird, ob der Druck nach einem Anstieg durch den Druckstoß innerhalb der Prüfzeit wieder abfällt.

Weiter kann vorgesehen sein, dass gemäß dem Verfahren eine sichere bzw. fehlersichere und magere Zündung erkannt wird, wenn der Zündsensor ab dem Startzeitpunkt und/oder ab dem Öffnen des Sicherheitsventils innerhalb einer bzw. der vorbestimmten Sicherheitszeit eine Zündung erfasst. Alternativ oder zusätzlich dazu kann vorgesehen sein, dass ein unsicherer Zustand bzw. eine fehlerhafte Zündung erkannt wird, wenn der Zündsensor ab dem Startzeitpunkt und/oder ab dem Öffnen des Sicherheitsventils die Zündung nicht innerhalb der vorbestimmten Sicherheitszeit erfasst.

Der unsichere Zustand kann optional auch dann angenommen bzw. erkannt werden, wenn sich das Drosselelement gemäß der Plausibilisierung nicht in der Drossel-Referenzstellung befindet.

Bei Erkennung des unsicheren Zustands bzw. der fehlerhaften Zündung kann/können das Drosselelement in die Drossel-Referenzstellung gebracht und/oder ein bzw. das entlang des Brenngas-Strömungspfades stromauf des Regelventils angeordnete(s) Sicherheitsventil in seine Sperrstellung gebracht und/oder die Zündvorrichtung deaktiviert werden.

Wurde die sichere Zündung erkannt kann anschließend vorgesehen sein, dass eine Regeleinrichtung ab der Erkennung der sicheren Zündung und/oder nach einer vorbestimmten Stabilisierungszeit das Regelventil in Abhängigkeit des Offsetdrucks zum Erreichen eines vorbestimmten Offsetdruck-Sollwerts ansteuert, welcher vorzugsweise 0 Pa ist (Nulldruckregelung).

Ferner wird die Durchflussrate bei dem Verfahren des Drosselelements ab dem Startzeitpunkt vorzugsweise einem vorbestimmten stetigen Verlauf folgend erhöht, welcher insbesondere so gewählt wird, dass die vorbestimmte Grenzstellung und/oder der vorbestimmte Grenzdruck vor Ablauf der Sicherheitszeit erreichbar ist.

Der Differenzdrucksensor ist vorzugsweise ausgebildet, unmittelbar die Druckdifferenz zwischen der Messstelle entlang des Brenngas-Strömungspfades und der Messstelle entlang des Luft-Strömungspfades zu erfassen.

Alternativ kann auch vorgesehen sein die Drücke separat an den beiden Messstellen zu erfassen und aus diesen die Differenz zu bilden, was jedoch im Vergleich zu der unmittelbaren Erfassung der Druckdifferenz oftmals zu vergleichsweise ungenauen Ergebnissen führt.

Weiter kann der Differenzdrucksensor als ein thermischer Massenstromsensor ausgebildet sein. Dieser ist ausgebildet, die Druckdifferenz aus einem Massenstrom zwischen der Messstelle entlang des Brenngas-Strömungspfades und der Messstelle entlang des Luft-Strömungspfades zu bestimmen, wobei der Offsetdruck hierbei insbesondere aus dem erfassten Massenstrom und einem vorbekannten Strömungsquerschnitt bestimmt wird.

Der Zündsensor ist vorzugsweise ein Flammensensor zur Erkennung einer Flamme an dem Gasbrenner, welcher die Zündung durch die Erkennung der Flamme erfasst. Zusätzlich oder alternativ kann der Zündsensor auch der Differenzdrucksensor sein bzw. integral durch diesen gebildet werden, welcher die Zündung durch einen vorübergehenden Anstieg des Offsetdrucks erfasst.

Dabei kann der vorübergehende Anstieg des Offsetdrucks bzw. ein Druckstoß einen vorbestimmten Verlauf und/oder eine vorbestimmte Dauer aufweisen, sodass durch Auswertung des von dem Differenzdrucksensor erfassten Drucks bzw. Druckverlaufs die Zündung erfassbar ist.

Bei einer Variante des Regelventils, bei welcher das Drosselelement ein Ventilkegel ist, welcher in der Drossel-Referenzstellung gefedert auf einen zu dem Ventilkegel korrespondierenden Ventilsitz des Regelventils verfahren ist, wird der Ventilkegel beim Schalten des Sicherheitsventils in die Durchflussstellung durch die sich ändernden Druckverhältnisse einen Druckstoß erzeugend bewegt. Hierbei ist gemäß einer Weiterbildung des Verfahrens vorgesehen, dass das Schalten des Sicherheitsventils in die Durchflussstellung erkannt wird, wenn ein solcher Anstieg des Offsetdrucks d.h. ein Druckstoß unmittelbar nach dem Schalten des Sicherheitsventils von dem Differenzdrucksensor erfasst wird.

Entsprechend kann durch eine solche Auswertung die Funktionsfähigkeit des Sicherheitsventils plausibilisiert werden, wobei eine solche Plausibilisierung der Funktionsfähigkeit des Sicherheitsventils vorzugsweise integral mit der Plausibilisierung der Drossel-Referenzstellung erfolgt.

Wird erkannt, dass das Sicherheitsventil nicht wie beabsichtigt schaltet, kann ein Fehler erkannt werden und entsprechende weitere Schritte eingeleitet werden. Ist das Sicherheitsventil beispielsweise stromlos, dann wird es im Stand der Technik durch eine Feder geschlossen, um einen unsicheren Zustand zu vermeiden. Dabei sind zur Erhöhung der Sicherheit meist zwei Sicherheitsventile verbaut. Ist das Sicherheitsventil trotz Signal zum Öffnen stromlos, also schaltet nicht wie beabsichtigt, fließt kein Gas und das Offsetdrucksignal ändert sich nicht wie erwartet. Somit kann ein Fehler erkannt werden (z.B. Kabel nicht angeschlossen).

Ein weiterer Aspekt der Erfindung betrifft eine Heiztherme mit einem Gasbrenner zur Verbrennung eines Brenngas-Luft-Gemisches, einer stromauf des Gasbrenners angeordneten Mischvorrichtung zur Mischung eines entlang eines Brenngas-Strömungspfades einströmenden Brenngases und einer entlang eines Luft-Strömungspfades einströmenden Luft zu dem Brenngas-Luft-Gemisch. Ferner weist die Heizterme eine stromab der Mischvorrichtung oder entlang des Luft-Strömungspfades stromauf der Mischvorrichtung angeordnete Fördervorrichtung zur Förderung des Brenngas-Luft-Gemisches zum Gasbrenner, ein entlang des Brenngas-Strömungspfades angeordnetes Regelventil und eine entlang des Brenngas-Strömungspfades zwischen dem Regelventil und der Mischvorrichtung angeordnete Hauptmengendrossel auf. Das Regelventil, bei welchem es sich insbesondere um ein elektronisches Regelventil handelt, verfügt über einen Aktor und ein durch den Aktor bewegbares Drosselelement zur Regelung einer Durchflussrate des entlang des Brenngas-Strömungspfades in die Mischvorrichtung strömenden Brenngases. Weiter verfügt die Heiztherme über ein entlang des Brenngas-Strömungspfades stromauf des Regelventils angeordnetes Sicherheitsventil und über einen Differenzdrucksensor, welcher ausgebildet ist, eine als Offsetdruck bezeichenbare Druckdifferenz zwischen einer Messstelle entlang des Brenngas-Strömungspfades und einer Messstelle entlang des Luft-Strömungspfades zu erfassen. Die Messstelle entlang des Brenngas-Strömungspfades liegt vorzugsweise zwischen dem Regelventil und der Hauptmengendrossel. Ferner weist die Heiztherme eine Steuereinheit auf, welche die zuvor genannte Regeleinrichtung umfassen kann und welche ausgebildet ist, das erfindungsgemäße Verfahren zur fehlersicheren und mageren Zündung des Brenngas-Luft-Gemisches durchzuführen.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine beispielhafte schematische Darstellung einer Heiztherme;
- Fig. 2: Zustände und Messwerte bei der Durchführung des erfindungsgemäßen Verfahrens.

Die Figuren sind beispielhaft schematisch. Gleiche Bezugszeichen in den Figuren weisen auf gleiche funktionale und/oder strukturelle Merkmale hin.

Figur 1 zeigt schematisch einen Teil bzw. einen Ausschnitt einer erfindungsgemäßen Gas- bzw. Heiztherme. Als Mischvorrichtung 4 ist ein Venturi-Mischer vorgesehen, in welchen Luft entlang eines Luft-Strömungspfades durch einen Lufteinlass L von einer als Gebläse 5 ausgebildeten Fördervorrichtung 5 gesaugt wird. In der Mischvorrichtung 4 werden die einströmende Luft und ein Brenngas, welches entlang eines Brenngas-Strömungspfades durch einen Brenngaseinlass G einströmt, zu einem Brenngas-Luft-Gemisch vermischt.

Das Brenngas, bei welchem es sich insbesondere um reinen Wasserstoff handelt, durchströmt dabei entlang des Brenngas-Strömungspfades ein Sicherheitsventil 1, ein Regelventil 2 zur Regelung einer Durchflussrate des in die Mischvorrichtung 4 strömenden Brenngases sowie eine Hauptmengendrossel 3. Mittels der Regelung der Durchflussrate des Brenngases durch das Regelventil 2 ist das Mischungsverhältnis des Brenngas-Luft-Gemisches d.h. der Anteil des Brenngases an dem Brenngas-Luft-Gemisch einstellbar.

Weiter ist zumindest ein Differenzdrucksensor 8 vorgesehen, welcher ausgebildet ist, eine als Offsetdruck bezeichenbaren Druckdifferenz zwischen einer Messstelle p2 entlang des Brenngas-Strömungspfades und einer Messstelle p1, p0 entlang des Luft-Strömungspfades zu erfassen. Die Messstelle p2 entlang des Brenngas-Strömungspfades ist dabei vorzugsweise zwischen dem Regelventil 2 und der Hauptmengendrossel 3 angeordnet. Die Messstelle entlang des Luft-Strömungspfades kann beispielsweise zwischen stromauf der Mischvorrichtung 4 und stromab des Lufteinlass L (Messstelle p1) oder stromauf des Lufteinlasses L (Messstelle p0) vorgesehen sein.

Das Brenngas-Luft-Gemisch wird von dem Gebläse 5 zu einem Gasbrenner 6 der Heiztherme gefördert, an welchem das Brenngas-Luft-Gemisch gezündet und verbrannt werden soll. Hierfür ist an dem Gasbrenner 6 eine Zündvorrichtung 7 zur Zündung eines zündfähigen Brenngas-Luft-Gemisches vorgesehen. Das Gebläse 5 ist vorliegend stromab der Mischvorrichtung 4 angeordnet, kann jedoch alternativ auch stromauf der Mischvorrichtung 4 angeordnet sein.

Das Regelventil 2 weist einen Aktor 21 auf, welcher vorliegend als Schrittmotor ausgeführt ist und ausgebildet ist, ein als Ventilkegel 23 ausgebildetes Drosselelement 23 des Regelventils 2 zu verfahren. Das Drosselelement 23 wirkt mit einem Gegenelement zusammen, welches vorliegend als zu dem Ventilkegel 23 korrespondierender Ventilsitz ausgebildet ist, sodass der Durchfluss des Brenngases durch das Regelventil regelbar ist. Dabei ist der Aktor 21 über eine Feder 22 mit dem Drosselelement 23 verbunden. Beispielsweise durch einen Defekt des Aktors 21, einen Defekt des Messsystems zur Erfassung der Position des Aktors 21 oder durch ein Verklemmen oder Brechen der Feder 22 kann es dazu kommen, dass die Stellung des Aktors 21 nicht zu der Stellung des Drosselelementes 23 korrespondiert.

Liegt also ein solcher oder ein anderer Fehler vor, kann es dazu kommen, dass sich das Drosselelement 23 nicht in der Drossel-Referenzstellung befindet, wenn sich der Aktor 21 in der Aktor-Referenzstellung befindet bzw. wenn angenommen wird, dass sich der Aktor 21 in der Aktor-Referenzstellung befindet.

Liegt ein solcher Fehler vor, kann es bei der Zündung des Brenngas-Luft-Gemisches zu einer Fehlzündung kommen, da das tatsächlich vorliegende Brenngas-Luft-Gemisch nicht dem angenommenen bzw. gewünschten Brenngas-Luft-Gemisch entspricht.

Figur 2 zeigt schematisch verschiede sich aus dem Ablauf des erfindungsgemäßen Verfahrens ergebende Zustände und Messwerte der Komponenten der Heiztherme.

Der Graph A bildet den Zustand des Sicherheitsventils 1 ab. Der Graph B bildet den Zustand der Zündvorrichtung 7 ab. Der Graph C bildet die von dem Differenzdrucksensor 8 gemessene Druckdifferenz bzw. den Offsetdruck ab. Der Graph D bildet die Schrittmotorstellung bzw. einen dazu korrespondierenden Wert und mithin die Stellung des Aktors 21 des Regelventils 2 und damit die dazu korrespondierende Durchflussrate des Brenngases durch das Regelventil 2 ab.

Zum Zeitpunkt tA wird das Gebläse 5 aktiviert, sodass von dem Differenzdrucksensor 8 durch das geschlossene d.h. sich in seiner Sperrstellung befindliche Sicherheitsventil 1 ein Unterdruck an der Messstelle p2 erfasst wird.

Zum Zeitpunkt tB wird die Zündvorrichtung 7 aktiviert.

Vorliegend ist der Aktor 21 des Regelventils 2 bereits in die Aktor-Referenzstellung verfahren, in welcher die Durchflussrate durch das Regelventil 2 gemäß Graph D auf 0 reduziert ist. Das Verfahren des Aktors 21 des Regelventils 2 in die Aktor-Referenzstellung kann jedoch auch später und bis zum Zeitpunkt tC erfolgen.

Um eine besonders fehlersichere und magere Zündung gewährleisten zu können, wird gemäß dem beispielhaft dargestellten Verfahren nun geprüft bzw. plausibilisiert, ob das Drosselelement 23 durch das Verfahren des Aktors 21 in die Aktor-Referenzstellung tatsächlich in die Drossel-Referenzstellung gebracht wurde.

Hierfür wird das Sicherheitsventil 1 zum Zeitpunkt tC geöffnet bzw. in seine Durchlassstellung gebracht.

Befindet sich das Drosselelement 23 in der Drossel-Referenzstellung, in welcher der Durchfluss durch das Regelventil minimiert ist, sollte durch den Differenzdrucksensor 8 keine unzulässige Änderung des Offsetdrucks erfasst werden.

Ist der Aktor 21 mittels einer Feder 22 mit dem Drosselelement 23 verbunden, kann es durch die Federlagerung zu einem kurzen "lüpfen" des Drosselelements 23 und mithin zu einem kurzen Druckstoß kommen, welcher - wie in Figur 2 dargestellt - von dem Differenzdrucksensor 8 erfasst wird. Bei einem solchen Druckstoß handelt es sich also um eine zulässige Änderung des Offsetdrucks, welche beispielsweise dadurch berücksichtigt werden kann, dass der Prüfdruckgrenzwert pG, über welchen der Offsetdruck nicht steigen darf, so gewählt ist, dass der erwartete Druckstoß darunterliegt. Alternativ kann auch geprüft werden, ob der Offsetdruck bei Überschreiten des Prüfdruckgrenzwerts pG aufgrund des Druckstoßes anschließend wieder unter den Prüfdruckgrenzwert pG fällt.

Der Zeitraum zwischen den Zeitpunkten tC und tD entspricht vorliegend der Prüfzeit, innerhalb welcher plausibilisiert wird, ob sich das Drosselelement 23 tatsächlich in der Drossel-Referenzstellung befindet.

Da der von dem Differenzdrucksensor 8 erfasste Offsetdruck innerhalb der vorbestimmten Prüfzeit (Zeitintervall zwischen den Zeitpunkten tC und tD) nicht über den Prüfdruckgrenzwert pG steigt, befindet sich das Drosselelement 23 in der Drossel-Referenzstellung.

Die Drossel-Referenzstellung wurde mithin plausibilisiert und es liegt kein Fehler vor, sodass das Verfahren fortgesetzt wird.

Zum Startzeitpunkt tD wird begonnen, das Regelventil 2 gemäß dem vorbestimmten stetigen und hier rampenartigen Verlauf zu öffnen, sodass die Durchflussrate durch das Regelventil 2, wie in Graph D dargestellt, erhöht wird. Das durch die Mischeinrichtung 4 erzeugte Brenngas-Luft-Gemisch wird mit einem sich stetig erhöhenden Brennstoff- bzw. Brenngasanteil gemischt und wird "fetter".

Das Regelventil 2 wird ab dem Startzeitpunkt tD jedoch nicht beliebig lange weiter geöffnet, sondern lediglich bis eines von mehreren möglichen Abbruchkriterien erkannt wird. Bei den Abbruchkriterien handelt es sich um das Erreichen einer Grenzstellung (sA) durch den Aktor 21, um das Erreichen bzw. Erfassen eines Grenzdrucks (pA) druch den Differenzdrucksensor 8 oder um die Detektion einer Zündung des Brenngas-Luft-Gemisches mittels eins Zündsensors, welcher beispielsweise durch einen Flammensensor zur Erfassung der Flamme an dem Gasbrenner 6 oder integral durch den Differenzdrucksensor 8 gebildet ist.

Vorliegend ist beispielhaft dargestellt, das die Grenzstellung sA und der Grenzdruck pA zum Zeitpunkt tE zeitgleich erreicht werden und dadurch ein Öffnen bzw. Verstellen des Regelventils 2 beendet wird. Grenzstellung sA und Grenzdruck pA müssen jedoch nicht zeitgleich erreicht werden. Vielmehr ist vorgesehen, dass das Öffnen des Regelventils 2 beendet bzw. gestoppt wird, sobald einer der Grenzwerte erreicht oder eine Zündung detektiert wird.

Wie beschrieben wird zum Zeitpunkt tE das Öffnen des Regelventils 2 gestoppt und das Regelventil 2 verharrt zumindest zunächst in seiner Stellung.

Um von einer sicheren Zündung ausgehen zu können, muss ein Zündsensor ab dem Zeitpunkt tC des Öffnens des Sicherheitsventils 1 und innerhalb der Sicherheitszeit tS eine Flammenbildung am Gasbrenner d.h. eine Zündung des Brenngas-Luft-Gemisches erfassen.

Vorliegend ist vorgesehen, dass der Differenzdrucksensor 8 zugleich der Zündsensor ist. Zum Zeitpunkt tF wird ein Druckstoß, welcher durch die Zündung des Brenngas-Luft-Gemisches an dem Gasbrenner 6 erzeugt wurde, von dem Differenzdrucksensor 8 erfasst.

Nach der zum Zeitpunkt tF erkannten erfolgreichen Zündung und hier zum Zeitpunkt tG wird die Zündvorrichtung 7 deaktiviert.

Weiter kann das Regelventil 2 nach dem Erkennen der erfolgreichen Zündung zum Zeitpunkt tF sofort oder nach einer Stabilisierungszeit tJ zur Stabilisierung der Verbrennung und vorliegend zum Zeitpunkt tH auf einen gewünschten bzw. vorgegebenen Offsetdruck geregelt werden.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Verfahren zur fehlersicheren und mageren Zündung eines Brenngas-Luft-Gemisches an einem Gasbrenner (6), welches in einer stromauf des Gasbrenners (6) angeordneten Mischvorrichtung (4) aus einem entlang eines Brenngas-Strömungspfades einströmenden Brenngas und einer entlang eines Luft-Strömungspfades einströmenden Luft gemischt wird, wobei ein entlang des Brenngas-Strömungspfades vorgesehenes Regelventil (2) einen Aktor (21) und ein durch den Aktor (21) bewegbares Drosselelement (23) zur Regelung einer Durchflussrate des in die Mischvorrichtung (4) strömenden Brenngases aufweist, wobei der Aktor (21) in eine Aktor-Referenzstellung verfahren wird, um das Drosselelement (23) in eine Drossel-Referenzstellung zu bringen, wobei geprüft wird, ob sich das Drosselelement (23) in der Drossel-Referenzstellung befindet, wenn sich der Aktor (21) in der Aktor-Referenzstellung befindet, wobei das Drosselelement (23) von dem Aktor (21) ab einem Startzeitpunkt (tD) ausgehend von der Drossel-Referenzstellung die Durchflussrate erhöhend verfahren wird, wobei eine Zündvorrichtung (7) zur Zündung des Brenngas-Luft-Gemisches am Gasbrenner (6) aktiviert wird, wobei das die Durchflussrate erhöhende Verfahren des Drosselelements (23) gestoppt wird, sobald zumindest eine der folgenden Abbruchbedingungen eintritt:
• der Aktor (21) erreicht eine vorbestimmte Grenzstellung (sA);
• ein Differenzdrucksensor (8) zur Erfassung einer als Offsetdruck bezeichenbaren Druckdifferenz zwischen einer Messstelle (p2) entlang des Brenngas-Strömungspfades und einer Messstelle (p1, p0) entlang des Luft-Strömungspfades erfasst einen vorbestimmten Grenzdruck (pA);
• ein Zündsensor zur Erkennung einer Zündung des Brenngas-Luft-Gemisches erkennt eine Zündung des Brenngas-Luft-Gemisches.

2. Verfahren nach Anspruch 1,
wobei die Durchflussrate des Brenngases durch das Regelventil (2) in der Drossel-Referenzstellung minimiert wird.

3. Verfahren nach Anspruch 1 oder 2,
wobei die Prüfung, ob sich das Drosselelement (23) in der Drossel-Referenzstellung befindet, wenn sich der Aktor (21) in der Aktor-Referenzstellung befindet, die folgenden Schritte umfasst:
a) ein Sicherheitsventil (1), welches entlang des Brenngas-Strömungspfades stromauf des Regelventils (2) angeordnet ist, wird in seine Sperrstellung geschalten,
b) der Aktor (21) wird in die Aktor-Referenzstellung verfahren, um das Drosselelement (23) in die Drossel-Referenzstellung zu bringen,
c) das Sicherheitsventil (1) wird in seine Durchflussstellung geschalten,
d) erhöht sich ein von dem Differenzdrucksensor (8) erfasster Offsetdruck innerhalb einer vorbestimmten Prüfzeit nicht über einen Prüfdruckgrenzwert (pG) oder fällt der von dem Differenzdrucksensor (8) erfasste Offsetdruck nach einem Anstieg innerhalb der Prüfzeit wieder ab, befindet sich das Drosselelement (23) in der Drossel-Referenzstellung.

4. Verfahren nach einem der vorhergehenden Ansprüche,
wobei eine sichere Zündung erkannt wird, wenn der Zündsensor ab dem Startzeitpunkt (tD) und/oder ab dem Zeitpunkt (tC) des Öffnens des Sicherheitsventils (1) innerhalb einer vorbestimmten Sicherheitszeit (tS) eine Zündung erfasst,
und/oder ein unsicherer Zustand erkannt wird, wenn der Zündsensor ab dem Startzeitpunkt (tD) und/oder ab dem Zeitpunkt (tC) des Öffnens des Sicherheitsventils (1) die Zündung nicht innerhalb der vorbestimmten Sicherheitszeit (tS) erfasst.

5. Verfahren nach dem vorhergehenden Anspruch,
wobei bei Erkennung des unsicheren Zustands das Drosselelement (23) in die Drossel-Referenzstellung gebracht und/oder ein entlang des Brenngas-Strömungspfades stromauf des Regelventils (2) angeordnetes Sicherheitsventil (1) in seine Sperrstellung gebracht und/oder die Zündvorrichtung (7) deaktiviert wird.

6. Verfahren nach einem der beiden vorhergehenden Ansprüche,
wobei eine Regeleinrichtung ab der Erkennung der sicheren Zündung und/oder nach einer vorbestimmten Stabilisierungszeit das Regelventil (2) in Abhängigkeit des Offsetdrucks zum Erreichen eines vorbestimmten Offsetdruck-Sollwerts ansteuert.

7. Verfahren nach einem der vorhergehenden Ansprüche,
wobei die Durchflussrate bei dem Verfahren des Drosselelements (23) ab dem Startzeitpunkt (tD) einem vorbestimmten stetigen Verlauf folgend erhöht wird.

8. Verfahren nach einem der vorhergehenden Ansprüche,
wobei der Differenzdrucksensor (8) ausgebildet ist, unmittelbar die Druckdifferenz zwischen der Messstelle (p2) entlang des Brenngas-Strömungspfades und der Messstelle (p1, p0) entlang des Luft-Strömungspfades zu erfassen,
oder wobei der Differenzdrucksensor (8) ein thermischer Massenstromsensor ist, welcher ausgebildet ist, die Druckdifferenz aus einem Massenstrom zwischen der Messstelle (p2) entlang des Brenngas-Strömungspfades und der Messstelle (p1, p0) entlang des Luft-Strömungspfades zu bestimmen.

9. Verfahren nach einem der vorhergehenden Ansprüche,
wobei der Zündsensor ein Flammensensor zur Erkennung einer Flamme an dem Gasbrenner (6) ist, welcher die Zündung durch die Erkennung der Flamme erfasst
und/oder wobei der Zündsensor der Differenzdrucksensor (8) ist, welcher die Zündung durch einen vorübergehenden Anstieg des Offsetdrucks erfasst.

10. Verfahren nach einem der vorhergehenden Ansprüche,
wobei das Brenngas zumindest anteilig und insbesondere vollständig Wasserstoff ist.

11. Verfahren nach einem der vorhergehenden Ansprüche 3 bis 10,
wobei das Drosselelement (23) ein Ventilkegel (23) ist, welcher in der Drossel-Referenzstellung gefedert auf einen zu dem Ventilkegel (23) korrespondierenden Ventilsitz des Regelventils (2) verfahren ist,
wobei der Ventilkegel (23) beim Schalten des Sicherheitsventils (1) in die Durchflussstellung einen Druckstoß erzeugend bewegt wird,
und wobei das Schalten des Sicherheitsventils (1) in die Durchflussstellung erkannt wird, wenn der Anstieg des Offsetdrucks von dem Differenzdrucksensor (8) erfasst wird.

12. Heiztherme mit einem Gasbrenner (6) zur Verbrennung eines Brenngas-Luft-Gemisches, einer stromauf des Gasbrenners (6) angeordneten Mischvorrichtung (4) zur Mischung eines entlang eines Brenngas-Strömungspfades einströmenden Brenngases und einer entlang eines Luft-Strömungspfades einströmenden Luft zu dem Brenngas-Luft-Gemisch, einem stromab der Mischvorrichtung (4) oder entlang des Luft-Strömungspfades stromauf der Mischvorrichtung (4) angeordnete Fördervorrichtung (5) zur Förderung des Brenngas-Luft-Gemisches zum Gasbrenner (6), einem entlang des Brenngas-Strömungspfades angeordneten Regelventil (2) mit einem Aktor (21) und einem durch den Aktor (21) bewegbaren Drosselelement (23) zur Regelung einer Durchflussrate des in die Mischvorrichtung (4) strömenden Brenngases, einer entlang des Brenngas-Strömungspfades zwischen dem Regelventil (2) und der Mischvorrichtung (4) angeordneten Hauptmengendrossel (3), einem entlang des Brenngas-Strömungspfades stromauf des Regelventils (2) angeordneten Sicherheitsventil (1) und einem Differenzdrucksensor (8), welcher ausgebildet ist, eine als Offsetdruck bezeichenbare Druckdifferenz zwischen einer Messstelle (p2) entlang des Brenngas-Strömungspfades und einer Messstelle (p1, p0) entlang des Luft-Strömungspfades zu erfassen, wobei die Heiztherme ferner eine Steuereinheit aufweist, welche ausgebildet ist, ein Verfahren zur fehlersicheren und mageren Zündung des Brenngas-Luft-Gemisches gemäß einem der vorhergehenden Ansprüche durchzuführen.

## Claims

1. A method for the failsafe and lean ignition of a fuel gas-air mixture on a gas burner (6), which is mixed in a mixing device (4) arranged upstream of the gas burner (6) using a fuel gas flowing in along a fuel gas flow path and air flowing in along an air flow path, wherein a control valve (2) provided along the fuel gas flow path comprises an actuator (21) and a throttle element (23) which can be moved by the actuator (21) for the closed-loop control of a flow rate of the fuel gas flowing into the mixing device (4), wherein the actuator (21) is moved into an actuator reference position in order to bring the throttle element (23) into a throttle reference position, wherein a test is performed to determine whether the throttle element (23) is in the throttle reference position when the actuator (21) is in the actuator reference position, wherein the throttle element (23) is moved by the actuator (21) in a flow rate-increasing manner starting at a start time (tD) from the throttle reference position, wherein an ignition device (7) for the ignition of the fuel gas-air mixture on the gas burner (6) is activated, wherein the flow rate-increasing movement of the throttle element (23) is stopped as soon as at least one of the following termination conditions occurs:
• the actuator (21) reaches a predetermined limit position (sA);
• a differential pressure sensor (8) for the acquisition of a pressure difference, which can be referred to as offset pressure, between a measuring site (p2) along the fuel gas flow path and a measuring site (p1, p0) along the air flow path acquires a predetermined limit pressure (pA);
• an ignition sensor for detecting an ignition of the fuel gas-air mixture detects an ignition of the fuel gas-air mixture.

2. The method according to claim 1,
wherein the flow rate of the fuel gas through the control valve (2) in the throttle reference position is minimized.

3. The method according to claim 1 or 2,
wherein the test whether the throttle element (23) is in the throttle reference position when the actuator (21) is in the actuator reference position includes the following steps:
a) a safety valve (1) which is arranged along the fuel gas flow path upstream of the control valve (2) is switched into its blocking position,
b) the actuator (21) is moved into the actuator reference position in order to bring the throttle element (23) into the throttle reference position,
c) the safety valve (1) is switched into its flow position,
d) if an offset pressure acquired by the differential pressure sensor (8) within a predetermined testing time does not increase above a test pressure limit value (pG) or if the offset pressure acquired by the differential pressure sensor (8), after an increase, decreases again within the testing time, the throttle element (23) is in the throttle reference position.

4. The method according to any one of the preceding claims,
wherein a safe ignition is detected if, after the start time (tD) and/or the time (tC) of the opening of the safety valve (1), the ignition sensor detects an ignition within a predetermined safety time (tS),
and/or an unsafe state is detected if, after the start time (tD) and/or the time (tC) of the opening of the safety valve (1), the ignition sensor does not detect the ignition within the predetermined safety time (tS).

5. The method according to the preceding claim,
wherein, when the unsafe state is detected, the throttle element (23) is brought into the throttle reference position and/or a safety valve (1) arranged along the fuel gas flow path upstream of the control valve (2) is brought into its blocked position and/or the ignition device (7) is deactivated.

6. The method according to either of the two preceding claims,
wherein, after the detection of the safe ignition and/or after a predetermined stabilization time, a control device actuates the control valve (2) depending on the offset pressure in order to reach a predetermined offset pressure target value.

7. The method according to any one of the preceding claims,
wherein, during the movement of the throttle element (23), after the start time (tD), the flow rate is increased in a predetermined steady course.

8. The method according to any one of the preceding claims,
wherein the differential pressure sensor (8) is designed to directly acquire the pressure difference between the measuring site (p2) along the fuel gas flow path and the measuring site (p1, p0) along the air flow path,
or wherein the differential pressure sensor (8) is a thermal mass flow sensor which is designed to determine the pressure difference from a mass flow between the measuring site (p2) along the fuel gas flow path and the measuring site (p1, p0) along the air flow path.

9. The method according to any one of the preceding claims,
wherein the ignition senor is a flame sensor for detecting a flame on the gas burner (6), flame sensor which detects the ignition by detecting the flame,
and/or wherein the ignition sensor is the differential pressure sensor (8) which detects the ignition via a temporary increase of the offset pressure.

10. The method according to any one of the preceding claims,
wherein the fuel gas consists at least in part and in particular entirely of hydrogen.

11. The method according to any one of the preceding claims 3 to 10,
wherein the throttle element (23) is a valve cone (23) which, in the throttle reference position, is moved spring-loaded onto a valve seat of the control valve (2) corresponding to the valve cone (23),
wherein the valve cone (23) is moved generating a pressure surge when the safety valve (1) is switched into the flow position,
and wherein the switching of the safety valve (1) into the flow position is detected if the increase of the offset pressure is acquired by the differential pressure sensor (8).

12. A heating boiler with a gas burner (6) for combustion of a fuel gas-air mixture, a mixing device (4) arranged upstream of the gas burner (6) for mixing a fuel gas flowing in along a fuel gas flow path and air flowing in along an air flow path to form the fuel gas-air mixture, a conveying device (5) for conveying the fuel gas-air mixture to the gas burner (6), conveying device which is arranged downstream of the mixing device (4) or along the air flow path upstream of the mixing device (4), a control valve (2) arranged along the fuel gas flow path, the control valve having an actuator (21) and a throttle element (23) which can be moved by the actuator (21) for the closed-loop control of a flow rate of the fuel gas flowing into the mixing device (4), a main quantity throttle (3) arranged along the fuel gas flow path between the control valve (2) and the mixing device (4), a safety valve (1) arranged along the fuel gas flow path upstream of the control valve (2), and a differential pressure sensor (8) designed to acquire a pressure difference, which can be referred to as offset pressure, between a measuring site (p2) along the fuel gas flow path and a measuring site (p1, p0) along the air flow path, wherein the heating boiler furthermore comprises a control unit which is designed to carry out a method for the failsafe and lean ignition of the fuel gas-air mixture according to any one of the preceding claims.

## Revendications

1. Procédé d'allumage à sécurité intrinsèque et à mélange pauvre d'un mélange air/gaz combustible au niveau d'un brûleur à gaz (6) qui est mélangé dans un dispositif de mélange (4) disposé en amont du brûleur à gaz (6) à partir d'un gaz combustible affluant le long d'un trajet d'écoulement de gaz combustible et d'air affluant le long d'un trajet d'écoulement d'air, dans lequel une vanne de régulation (2) prévue le long du trajet d'écoulement de gaz combustible présente un actionneur (21) et un élément d'étranglement (23) pouvant être déplacé par l'actionneur (21) pour réguler un débit du gaz combustible en écoulement dans le dispositif de mélange (4), dans lequel l'actionneur (21) est déplacé dans une position de référence d'actionneur pour amener l'élément d'étranglement (23) dans une position de référence d'étranglement, dans lequel il est vérifié si l'élément d'étranglement (23) se trouve dans la position de référence d'étranglement lorsque l'actionneur (21) se trouve dans la position de référence d'actionneur, dans lequel l'élément d'étranglement (23) est déplacé par l'actionneur (21) à partir d'un instant de démarrage (tD) en partant de la position de référence d'étranglement tout en augmentant le débit, dans lequel un dispositif d'allumage (7) est activé pour allumer le mélange air/gaz combustible au niveau du brûleur à gaz (6), dans lequel le procédé augmentant le débit de l'élément d'étranglement (23) est arrêté dès qu'au moins l'une des conditions d'interruption suivantes se présente :
• l'actionneur (21) atteint une position limite prédéterminée (sA) ;
• un capteur de pression différentielle (8) pour détecter une différence de pression pouvant être désignée comme une pression de décalage entre un point de mesure (p2) le long du trajet d'écoulement de gaz combustible et un point de mesure (p1, p0) le long du trajet d'écoulement d'air détecte une pression limite prédéterminée (pA) ;
• un capteur d'allumage pour l'identification d'un allumage du mélange air/gaz combustible identifie un allumage du mélange air/gaz combustible.

2. Procédé selon la revendication 1,
dans lequel le débit du gaz combustible est minimisé par la vanne de régulation (2) dans la position de référence d'étranglement.

3. Procédé selon la revendication 1 ou 2,
dans lequel la vérification si l'élément d'étranglement (23) se trouve dans la position de référence d'étranglement lorsque l'actionneur (21) se trouve dans la position de référence d'actionneur comprend les étapes suivantes consistant à :
a) commuter sur une position de blocage une vanne de sécurité (1) qui est disposée le long du trajet d'écoulement de gaz combustible en amont de la vanne de régulation (2),
b) déplacer l'actionneur (21) dans la position de référence d'actionneur pour amener l'élément d'étranglement (23) dans la position de référence d'étranglement,
c) commuter la vanne de sécurité (1) sur la position de passage,
d) si une pression de décalage détectée par le capteur de pression différentielle (8) n'augmente pas dans un délai de vérification prédéterminé au-delà d'une valeur limite de pression de vérification (pG) ou si la pression de décalage détectée par le capteur de pression différentielle (8) retombe après une montée dans le délai de vérification, l'élément d'étranglement (23) se trouve dans la position de référence d'étranglement.

4. Procédé selon l'une quelconque des revendications précédentes,
dans lequel un allumage sécurisé est identifié si le capteur d'allumage détecte à partir de l'instant de départ (tD) et/ou à partir de l'instant (tC) de l'ouverture de la vanne de sécurité (1) un allumage dans un délai de sécurité prédéterminé (tS),
et/ou un état non sécurisé est identifié si le capteur d'allumage ne détecte pas à partir de l'instant de départ (tD) et/ou à partir de l'instant (tC) de l'ouverture de la vanne de sécurité (1) l'allumage dans le délai de sécurité prédéterminé (tS).

5. Procédé selon la revendication précédente,
dans lequel, en cas d'identification de l'état non sécurisé, l'élément d'étranglement (23) est amené dans la position de référence d'étranglement et/ou une vanne de sécurité (1) disposée le long du trajet d'écoulement de gaz combustible en amont de la vanne de régulation (2) est amenée dans sa position de blocage et/ou le dispositif d'allumage (7) est désactivé.

6. Procédé selon l'une des deux revendications précédentes,
dans lequel un dispositif de régulation pilote à partir de l'identification de l'allumage sécurisé et/ou après un délai de stabilisation prédéterminé la vanne de régulation (2) en fonction de la pression de décalage pour atteindre une valeur de consigne de pression de décalage prédéterminée.

7. Procédé selon l'une quelconque des revendications précédentes,
dans lequel le débit lors du déplacement de l'élément d'étranglement (23) augmente à partir de l'instant de départ (tD) en suivant une courbe continue prédéterminée.

8. Procédé selon l'une quelconque des revendications précédentes,
dans lequel le capteur de pression différentielle (8) est réalisé pour détecter directement la différence de pression entre le point de mesure (p2) le long du trajet d'écoulement de gaz combustible et le point de mesure (p1, p0) le long du trajet d'écoulement d'air,
ou dans lequel le capteur de pression différentielle (8) est un capteur de débit massique thermique qui est réalisé pour déterminer la différence de pression à partir d'un débit massique entre le point de mesure (p2) le long du trajet d'écoulement de gaz combustible et le point de mesure (p1, p0) le long du trajet d'écoulement d'air.

9. Procédé selon l'une quelconque des revendications précédentes,
dans lequel le capteur d'allumage est un capteur de flamme pour identifier une flamme au niveau du brûleur à gaz (6) et qui détecte l'allumage en identifiant la flamme, et/ou
dans lequel le capteur d'allumage est le capteur de pression différentielle (8) qui détecte l'allumage par une montée temporaire de la pression de décalage.

10. Procédé selon l'une quelconque des revendications précédentes, dans lequel le gaz combustible est au moins proportionnellement et en particulier entièrement de l'hydrogène.

11. Procédé selon l'une quelconque des revendications précédentes 3 à 10,
dans lequel l'élément d'étranglement (23) est un cône de vanne (23) qui est déplacé de façon suspendue dans la position de référence d'étranglement en direction d'un siège de vanne de la vanne de régulation (2) correspondant au cône de vanne (23),
dans lequel le cône de vanne (23) est déplacé lors de la commutation de la vanne de sécurité (1) dans la position de passage en générant un coup de bélier,
et dans lequel la commutation de la vanne de sécurité (1) sur la position de passage est identifiée lorsque la montée de la pression de décalage est détectée par le capteur de pression différentielle (8).

12. Chaudière, comprenant un brûleur à gaz (6) pour brûler un mélange air/gaz combustible, un dispositif de mélange (4) disposé en amont du brûleur à gaz (6) pour mélanger un gaz de combustion affluant le long d'un trajet d'écoulement de gaz combustible et de l'air affluant le long d'un trajet d'écoulement d'air pour former le mélange air/gaz combustible, un dispositif de refoulement (5) disposé en aval du dispositif de mélange (4) ou le long du trajet d'écoulement d'air en amont du dispositif de mélange (4) pour refouler le mélange air/gaz combustible vers le brûleur à gaz (6), une vanne de régulation (2) disposée le long du trajet d'écoulement de gaz combustible avec un actionneur (21) et un élément d'étranglement (23) pouvant être déplacé par l'actionneur (21) pour réguler un débit du gaz de combustion en écoulement dans le dispositif de mélange (4), un étrangleur principal (3) disposé le long du trajet d'écoulement de gaz combustible entre la vanne de régulation (2) et le dispositif de mélange (4), une vanne de sécurité (1) disposée le long du trajet d'écoulement de gaz combustible en amont de la vanne de régulation (2), et un capteur de pression différentielle (8) qui est réalisé pour détecter une différence de pression pouvant être désignée comme une pression de décalage entre un point de mesure (p2) le long du trajet d'écoulement de gaz combustible et un point de mesure (p1, p0) le long du trajet d'écoulement d'air, la chaudière présentant en outre une unité de commande qui est réalisée pour exécuter un procédé d'allumage à sécurité intrinsèque et à mélange pauvre du mélange air/gaz combustible selon l'une quelconque des revendications précédentes.
